# FASCICULE DE BREVET EUROPEEN

(11) **EP 3 285 610 B1**
(45) Date de publication et mention de la délivrance du brevet: **21.10.2020**
(21) Numéro de dépôt: 16721688.6
(22) Date de dépôt: 20.04.2016
(51) Int. Cl.: A45D 1/04, A45D 1/06, A45D 2/00, A45D 19/16, A45D 1/00

(54) **DISPOSITIF DE TRAITEMENT DE LA CHEVELURE COMPORTANT UNE RECHARGE S'INSÉRANT LATÉRALEMENT**
VORRICHTUNG ZUR HAARBEHANDLUNG MIT SEITLICHER NACHFÜLLUNG
DEVICE FOR TREATING THE HAIR COMPRISING A LATERALLY INSERTING REFILL

(30) Priorité: 20.04.2015 FR 1553485
(43) Date de publication de la demande: 28.02.2018
(73) Titulaire: L'OREAL, 75008 Paris (FR); SEB S.A., 69130 Ecully (FR)
(72) Inventeur: GRIENAY, Arnaud, 69009 Lyon (FR); NGO, Eddy, 69007 Lyon (FR); MAISONNEUVE, Martial, 38090 Villefontaine (FR); FEREYRE, Régis, 69003 Lyon (FR); MESSAGER, Edouard, 92110 Clicly (FR); DEBAUGE, Anne, 93400 Saint-Ouen (FR)
(74) Mandataire: Nony
(86) Numéro de dépôt international: PCT/EP2016/058786
(87) Numéro de publication internationale: WO 2016/170002

(56) Documents cités:
- EP-A1- 2 397 045
- DE-U1-202011 050 477
- FR-A1- 2 999 884
- JP-A- 2006 000 412

## Description

La présente invention concerne les dispositifs de traitement de la chevelure, et plus particulièrement mais non exclusivement ceux destinés à la mise en forme de la chcvclurc, notamment ceux destinés au lissage, au bouclage ou au gaufrage des cheveux, comportant une recharge amovible en produit cosmétique, et les recharges en produit cosmétique correspondantes.

### Arrière-plan

Usuellement, les lisseurs à cheveux consistent en deux bras connectés l'un avec l'autre à l'aide d'une charnière qui permet l'ouverture et la fermeture de ces derniers et en au moins un élément chauffant disposé sur les bras. Lors des opérations de coiffage d'une mèche de cheveux, cette dernière est introduite entre les deux bras en position ouverte, puis les deux bras sont refermés manuellement sur la mèche de cheveux. La mèche de cheveux est alors soumise, jusqu'à l'ouverture des deux bras et l'extraction de la mèche de cheveux, à la chaleur émise par l'élément chauffant.

La demande WO 2009/078046 décrit un appareil de coiffage comportant deux bras reliés entre eux pour permettre l'ouverture et la fermeture de l'appareil, au moins un organe chauffant et au moins un siège d'accueil d'un dispositif de traitement capillaire, le dispositif de traitement capillaire permettant la distribution, en fonctionnement, d'un produit capillaire. Le dispositif de traitement capillaire est composé d'un matériau support imprégné d'un produit capillaire et adapté à une utilisation unique.

WO 2009/015027 et US 2009/0025247 divulguent un dispositif de lissage des cheveux, permettant l'application d'un produit capillaire par contact avec les cheveux. Le produit capillaire à appliquer est contenu dans une recharge amovible permettant son application. La recharge amovible comporte un réservoir contenant le produit capillaire sous forme gélifiée et des orifices de distribution et d'application du produit, réalisés directement au travers d'une paroi du réservoir. La recharge est introduite dans un logement disposé sur l'un des deux bras du lisseur à cheveux, par coulissement selon l'axe du bras sur lequel il s'étend.

Il est connu de FR 2 999 884 un dispositif de lissage des cheveux permettant de vaporiser de la vapeur sur ces derniers.

Il est connu de la demande WO 2013/045331 un applicateur pour l'application d'une substance de soin aux cheveux, comportant une recharge de substance de soin reçue dans un logement de l'applicateur. La cartouche comporte un support poreux imbibé de la substance de soin.

La demande WO 2013/090896 concerne un appareil de traitement des cheveux, notamment de coiffage, comportant un support d'agent de traitement, notamment un matériau poreux imbibé, à appliquer sur les cheveux ou la peau. Le support est fixé à un accessoire, lui-même monté de façon amovible sur un appareil de traitement des cheveux. Le support a une forme en T permettant son montage dans une rainure de forme complémentaire de l'accessoire.

La demande de brevet EP 2 397 045 concerne un dispositif de lissage des cheveux comportant un accessoire amovible présentant un matériau absorbant alimenté en liquide par un réservoir.

Il existe un besoin pour perfectionner encore les dispositifs permettant l'application d'un produit capillaire afin de permettre à l'utilisateur de pouvoir aisément recharger le dispositif en produit capillaire et/ou changer de produit capillaire à appliquer.

### Résumé

L'invention a pour objet, selon un premier de ses aspects, un dispositif de traitement de la chevelure, comportant :
- un premier et un deuxième bras reliés entre eux par une articulation et mobiles l'un relativement à l'autre entre une configuration rapprochée de traitement de la chevelure et une configuration écartée d'engagement entre eux de cheveux à traiter, l'articulation s'étendant selon un axe d'articulation (Y), et
- une recharge amovible comportant
   - un corps présentant un logement, et
   - un organe d'application d'un produit cosmétique reçu dans le logement,
la recharge comportant au moins un premier moyen de montage coopérant avec au moins un deuxième moyen de montage du premier bras, de telle sorte que l'assemblage du premier et deuxième moyen de montage se fasse par un mouvement du premier moyen de montage, selon un axe sensiblement parallèle à l'axe (Y) de l'articulation, relativement au deuxième moyen de montage, l'un du premier moyen de montage et du deuxième moyen de montage comportant deux parois se faisant face qui viennent enserrer entre elles un support de l'autre du premier moyen de montage et du deuxième moyen de montage.

Une telle recharge est facile à monter sur le dispositif de traitement par simple mouvement de la recharge relativement au premier bras. Il suffit de faire coopérer le premier moyen de montage avec le deuxième moyen de montage par un mouvement de la recharge selon un axe sensiblement parallèle à l'articulation des deux bras.

De plus, il est possible, si on le souhaite, avec un tel montage de la recharge sur le dispositif, de réaliser la recharge de façon à ce qu'elle conserve une surface, d'étendue non négligeable, qui soit tournée vers l'extérieur et visible de l'utilisateur. Cette surface peut servir de support à une information à destination de l'utilisateur, concernant par exemple le type de composition contenue dans la recharge, et/ou servant à rappeler à l'utilisateur la marque du fabricant de la recharge.

Enfin, la présence de la recharge est facilement visualisable par l'utilisateur.

Le deuxième moyen de montage peut présenter au moins une surface coopérant par encliquetage et/ou friction avec une surface correspondante du premier moyen de montage ; mieux, le deuxième moyen de montage présente au moins deux surfaces coopérant chacune par encliquetage et/ou friction avec une surface correspondante du premier moyen de montage.

De préférence, le premier moyen de montage comporte deux parois se faisant face qui viennent enserrer entre elles un support du deuxième moyen de montage. Ainsi, les parois viennent se placer de part et d'autre du support et permettent notamment le maintien de la recharge sur le premier bras. De préférence, le premier moyen de montage comporte les deux parois et le deuxième moyen de montage comporte le support.

De préférence, l'espace défini entre les deux parois et le support sont de forme complémentaire de sorte que les deux parois peuvent s'engager de part et d'autre du support. Les deux parois peuvent être sensiblement parallèles et notamment être espacées l'une de l'autre d'une distance *e* comprise entre 0,5 mm et 10 mm, mieux entre 1 mm et 5 mm.

Le support peut être d'une épaisseur constante *d* sensiblement égale à la distance *e* entre les deux parois.

La recharge peut être maintenue sur le premier bras par friction du premier moyen de montage sur le deuxième moyen de montage et/ou par coopération, notamment par encliquetage, d'un organe de verrouillage du premier moyen de montage avec un organe de verrouillage complémentaire du deuxième moyen de montage.

Par exemple, les parois sont capables de s'écarter légèrement l'une de l'autre lors du montage du support entre elles de sorte que la recharge est verrouillée sur le premier bras par friction des parois sur le support.

En variante, au moins l'une des parois comporte un relief de verrouillage, formant l'un des deux organes de verrouillage, coopérant avec un relief complémentaire du support formant l'autre des organes de verrouillage. De préférence, l'un du relief de verrouillage et du relief complémentaire est un relief en saillie et l'autre du relief de verrouillage et du relief complémentaire est un relief en creux.

L'une au moins des parois peut comporter au moins une partie de guidage assurant la reprise de l'effort mécanique et au moins une partie de verrouillage pour empêcher le détachement de la recharge. La partie de verrouillage peut comporter au moins un relief de verrouillage coopérant avec un relief complémentaire du support.

Le premier bras ou la recharge qui porte le support peut comporter au moins une encoche de déverrouillage manuel de la partie de verrouillage, notamment une encoche permettant d'insérer un ongle dans une rainure ou sous une nervure de l'une des parois pour la soulever afin de déverrouiller l'organe de verrouillage.

De préférence, le premier moyen de montage est de même longueur que le deuxième moyen de montage. Le premier moyen de montage peut s'étendre sur une longueur sensiblement égale à la longueur de la recharge.

Le premier moyen de montage peut avoir une largeur *l* comprise entre 0,5 mm et 50 mm, mieux entre 2 mm et 30 mm. Le deuxième moyen de montage peut avoir une largeur sensiblement égale ou supérieure à celle du premier moyen de montage.

Le premier bras peut comporter un renfoncement dans lequel est reçue la recharge et dans lequel s'étendent le premier et le deuxième moyen de montage. De préférence, le renfoncement est délimité par deux surfaces opposées et un fond.

Le premier ou le deuxième moyen de montage peuvent s'étendre sensiblement sur toute la longueur du renfoncement, notamment entre les deux surfaces opposées de ce dernier.

En position d'utilisation, la recharge peut s'étendre entre les deux surfaces opposées et venir en butée contre le fond. De préférence, la longueur de la recharge *L* est sensiblement égale à la longueur du renfoncement défini entre les deux surfaces opposées de ce dernier.

La recharge peut comporter une languette s'étendant le long d'une surface de la recharge orientée vers l'extérieur du dispositif lorsque la recharge est montée sur le premier bras. Une telle languette permet à l'utilisateur de pouvoir retirer facilement la recharge du premier bras. Ce dernier peut saisir manuellement la languette et tirer dessus pour désengager le premier moyen de montage du deuxième moyen de montage.

De préférence, le logement de l'organe d'application est orienté vers le deuxième bras. Ainsi, l'organe d'application est en regard du deuxième bras et le produit cosmétique peut être appliqué sur les cheveux entre les deux bras après fermeture de ces derniers. Le deuxième bras peut comporter un organe presseur contre lequel l'organe d'application vient en appui.

De préférence, l'organe d'application est en un matériau poreux ou notamment en mousse ou en fibres synthétiques ou naturelles.

L'organe d'application est préférentiellement imprégné de produit cosmétique, notamment d'un liquide cosmétique.

L'organe d'application est, de préférence, configuré pour appliquer un produit sous forme liquide sur les cheveux, notamment par contact de l'organe d'application avec le cheveux.

Le bras opposé à celui sur lequel la recharge est disposée peut présenter une sortie de vapeur.

De préférence, notamment lorsque l'on cherche à lisser les cheveux, le dispositif comporte un élément chauffant destiné à venir au contact des cheveux, et mieux deux éléments chauffants disposés chacun sur un bras respectif. Ce ou ces éléments chauffants peuvent comporter chacun une plaque en un matériau bon conducteur de la chaleur, définissant une surface chaude de contact avec les cheveux, dont la température est par exemple supérieure ou égale à 95°C, mieux comprise entre 90 et 230°C.

De préférence, l'application du produit sur la mèche de cheveux introduite dans le dispositif se fait avant l'application de vapeur et/ou lissage par le ou les éléments chauffants. Ainsi, les cheveux introduits entre les bras peuvent venir en contact avec l'organe d'application avant d'être exposés à la vapeur et aux éléments chauffants lors du déplacement de la mèche entre les bras du dispositif.

De préférence, le dispositif de traitement de la chevelure selon l'invention est un lisseur avec éléments chauffants plats, notamment venant en contact en position fermée.

L'invention a encore pour objet une recharge d'un dispositif de traitement de la chevelure selon l'invention.

L'invention pourra être mieux comprise à la lecture de la description détaillée qui va suivre, d'exemples de mise en œuvre non limitatifs de celle-ci, et à l'examen du dessin annexé, sur lequel :
- la figure 1 représente schématiquement et en perspective un exemple de dispositif,
- la figure 2 est une vue schématique et de côté d'un exemple de recharge,
- la figure 3 est une vue en coupe selon III-III de la figure 2,
- la figure 4 est une vue en coupe similaire à la figure 3 d'un exemple de dispositif associé à la recharge de la figure 3,
- la figure 5 est une vue schématique et de côté d'une variante de recharge,
- la figure 6 est une vue en coupe selon VI-VI de la figure 5,
- la figure 7 est une vue en coupe similaire à la figure 6 d'un exemple de dispositif associé à la recharge de la figure 6,
- la figure 8 représente schématiquement et partiellement, en vue du dessus, une variante de dispositif,
- la figure 9 est une vue en coupe selon IX-IX de la figure 8,
- la figure 10 est une vue en coupe d'un exemple de dispositif, et
- la figure 11 est une vue en coupe longitudinale et partielle du premier bras du dispositif de la figure 10.

Dans la suite de la description, les éléments identiques ou similaires ou de fonctions identiques ou similaires portent le même signe de référence sur les figures, sauf mention contraire.

On a représenté aux figures 1 et 2 la pièce à main 2 d'un exemple de dispositif de traitement de la chevelure selon l'invention.

Cette pièce à main 2 présente deux mâchoires 3 et 4 mobiles l'une par rapport à l'autre entre une configuration écartée (non représentée) d'introduction entre elles d'une mèche de cheveux et une configuration rapprochée de traitement.

Les mâchoires 3 et 4 sont portées par des bras respectifs supérieur 5 et inférieur 6, lesquels sont, dans l'exemple considérés, reliés entre eux à une extrémité par une articulation 8 s'étendant selon un axe d'articulation Y, la pièce à main 2 formant ainsi une pince.

Les bras supérieur 5 et inférieur 6 ont chacun, de préférence, une longueur totale comprise entre 22 cm et 37 cm, par exemple égale à 31 cm et définissent, entre l'articulation 8 et les mâchoires 3 et 4, des demi-poignées respectives 10 et 11 sur lesquelles l'utilisateur peut appuyer pour rapprocher les mâchoires 3 et 4.

Un organe de rappel élastique (non apparent) est de préférence prévu pour rappeler les mâchoires 3 et 4 en configuration écartée, cet organe de rappel élastique étant par exemple un ressort disposé autour d'un axe de l'articulation 8.

L'invention n'est pas limitée à une façon particulière de relier les bras supérieur 5 et inférieur 6 entre eux, et les mâchoires 3 et 4 peuvent être rendues mobiles autrement sans que l'on ne sorte du cadre de la présente invention. Toutefois, la présence d'une articulation est largement préférée pour l'ergonomie qu'elle apporte.

Les mâchoires 3 et 4 définissent entre elles une zone de traitement de la chevelure, destinée à recevoir une mèche de cheveux à traiter, le long de laquelle la pièce à main 2 est déplacée durant le traitement, par exemple dans le sens allant de la racine vers la pointe des cheveux.

La pièce à main 2 peut être configurée pour appliquer un produit cosmétique, assurer un traitement de la chevelure par de la vapeur, puis effectuer un traitement thermique des cheveux par contact avec deux surfaces chaudes.

La direction D de déplacement de la pièce à main 2 sur les cheveux, illustrée sur les figures 1 et 4, est de préférence sensiblement perpendiculaire aux bras supérieur 5 et inférieur 6.

La pièce à main 2 est reliée par un cordon, dans l'exemple considéré, à une station de base non représentée, fixe durant le traitement, reliée au secteur.

Cette station de base assure l'alimentation électrique de la pièce à main 2 ainsi que son alimentation en eau en vue de la génération de vapeur, et peut réaliser aussi des fonctions annexes de traitement de signaux électriques reçus de la pièce à main 2. Le cordon qui relie la pièce à main 2 à la station de base peut ainsi comporter divers conducteurs électriques, et un tuyau d'alimentation en eau.

Une interface utilisateur, non représentée sur les figures, peut être présente sur la pièce à main 2 pour permettre par exemple à l'utilisateur de mettre en marche ou non certains composants de celle-ci.

L'application du produit cosmétique est assurée par une recharge 20 portée par l'un des deux bras, 5 ou 6, ici le bras supérieur 5.

La recharge 20 comporte un corps de forme sensiblement parallélépipédique qui présente, comme illustré sur les figures 2 et 3, un logement 22 d'un organe d'application 26. Le logement 22 et l'organe d'application 26 sont de forme complémentaire. L'ouverture du logement 22 est orientée vers l'autre des bras 6 lorsque la recharge 20 est montée sur le bras 5 de sorte que l'organe d'application 26 puisse venir au contact des cheveux engagés entre les deux bras 5 et 6.

L'organe d'application 26 est, de préférence, en un matériau poreux, par exemple un feutre, imbibé de produit cosmétique.

Lors de l'utilisation de la pièce à main 2, l'organe d'application 26 vient en configuration rapprochée au contact des cheveux et applique le produit cosmétique qu'il contient sur les cheveux. Le produit cosmétique est préférentiellement de forme liquide.

La longueur *L* de la recharge 20, illustré sur la figure 2, est comprise entre 10 mm et 120 mm, mieux entre 60 mm et 120 mm, encore mieux entre 60 mm et 100 mm.

Dans l'exemple illustré sur les figures 1 à 4, la recharge 20 comporte un premier moyen de montage 27 coopérant avec un deuxième moyen de montage 29 du premier bras 5 pour permettre le montage de la recharge 20 sur le premier bras 5. Le premier moyen de montage 27 est ici une pince 30 s'étendant perpendiculairement à une surface latérale 31 de la recharge 20. La pince 30 est formée par deux parois 32 et 34 qui s'étendent sur toute la longueur *L* de la recharge 20. Les deux parois 32 et 34 sont préférentiellement parallèles et forment un espace 38 entre elles d'épaisseur e comprise entre 0,5 mm et 10mm, mieux entre 1 mm et 5 mm.

La largeur *l* des parois 32 et 34, mesurée de la surface latérale 31 à leur extrémité, est constante et est comprise entre 0,5 mm et 50 mm, mieux entre 2 mm et 30 mm.

Le bras 5 comporte un renfoncement 40 pour recevoir la recharge 20. Le renfoncement 40 est délimité par une surface avant 42 et une surface arrière 44 reliées entre elles par une surface latérale 46 définissant le fond du renfoncement 40. Le renfoncement 40 présente un support 48 de la recharge 20 formant le deuxième moyen de montage 29 et se présentant sous la forme d'une plaque s'étendant longitudinalement de la surface avant 42 à la surface arrière 44 et transversalement à partir du fond 46 du renfoncement 40. Le support 48 est d'épaisseur constante *d*, comme illustré sur la figure 4, sensiblement égale à l'épaisseur *e* de l'espace 38 entre les parois 32 et 34 de la recharge 20. Le support 48 peut être d'une largeur *f* inférieure ou égale à la largeur *l* des parois 32 et 34 de sorte que la recharge 20 vient en butée contre le fond 46 du renfoncement 40.

En variante, le support 48 peut être d'une largeur *f* supérieure à la largeur *l* des parois 32 et 34 de sorte que le support 48 vienne en butée contre la surface latérale 31 de la recharge 20.

La longueur du renfoncement 40 est sensiblement égale à la longueur de la recharge 20 pour que cette dernière s'ajuste longitudinalement dans le renfoncement 40.

La recharge 20 est introduite par mouvement selon un axe sensiblement parallèle à l'axe Y de l'articulation 8. Les parois 32 et 34 coulissent de part et d'autre du support 48 et cela jusqu'à ce que la recharge 20 vienne en butée contre le fond 46 du renfoncement 40 ou que le support 48 vienne en butée contre la paroi latérale 31 de la recharge 20. Le maintien de la recharge 20 en position peut se faire par friction des surfaces intérieures des parois 32 et 34 sur les surfaces supérieures et inférieures du support 48. L'espace 38 est, par exemple, d'une épaisseur e très légèrement inférieure à l'épaisseur du support 48. Le positionnement de la recharge 20 dans le renfoncement 40 selon l'axe longitudinal du bras 5 est assuré par le contact des surfaces avant 33 et arrière 35 de la recharge 20 avec les surfaces avant 42 et arrière 44 du renfoncement 40.

La recharge 20 peut comporter une languette 50 s'étendant à partir de l'autre des surfaces latérales 51 de la recharge 20 et perpendiculairement à cette dernière. La languette 50 est alors orientée vers l'extérieur de la pièce à main 2 lorsque la recharge 20 est en position d'utilisation. Une telle languette 50 facilite la mise en place et l'extraction de la recharge 20 du renfoncement 40 par l'utilisateur. En effet, ce dernier peut la saisir pour pousser ou tirer sur la recharge 20.

La recharge peut comporter une largeur *k*, hors languette, mesurée de sa surface latérale orientée vers l'extérieur 51 à l'extrémité de la pince 30, sensiblement égale à la largeur du renfoncement 40, de sorte que seule la languette 50 dépasse en largeur du renfoncement 40.

L'exemple illustré sur les figures 5 à 7 diffère de celui des figures 1 à 4 en ce qu'au moins l'une des parois 32 et 34, ici la paroi supérieure 34, présente un relief de verrouillage en saillie 52 et en ce que le support 48 présente au moins un relief de verrouillage en creux 54 venant en regard du relief en saillie 52.

Lors de la mise en place de la recharge 20 sur le bras 5, le relief en saillie 52 s'encliquète dans le relief en creux 52 et permet le verrouillage de la recharge 20 sur le support 48.

De préférence, le relief en saillie 52 et le relief en creux 54 sont tels qu'ils empêchent les parois 32 et 34 de se désengager du support 48 sous le propre poids de la recharge et que l'effort que l'utilisateur doit fournir pour désengager les parois 32 et 34 du support 48 ne soit pas trop important.

L'autre des parois 32 ou 34, ici la paroi inférieure 32, peut également comporter un deuxième relief de verrouillage en saillie, non illustré, et le support 48 peut comporter un deuxième relief de verrouillage en creux 54 venant en regard du deuxième relief en saillie.

En variante, le relief en saillie 52 est sur le support 48 et le relief en creux 54 est sur l'une des parois 32 ou 34.

L'exemple des figures 8 et 9 diffère de celui des figures 1 à 4 en ce qu'au moins l'une des parois 32 ou 34, notamment la paroi supérieure 34, comporte au moins une partie de guidage 56, ici deux parties de guidage 56, assurant la reprise de l'effort mécanique et au moins une partie de verrouillage 58 empêchant le détachement de la recharge 20. Comme illustré sur la figure 9, la partie de verrouillage 58 peut comporter au moins un relief de verrouillage en saillie 52 destiné à s'encliqueter dans un relief de verrouillage en creux 54 du support 48.

Le premier bras 5 peut comporter une encoche 60 s'ouvrant dans le renfoncement 40 et vers l'extérieur, et la paroi supérieure 34 peut comporter une rainure ou une nervure, ici une rainure 62, sur sa surface d'extrémité faisant face à l'encoche 60 du premier bras 5. Pour déverrouiller la recharge, l'utilisateur peut glisser un ongle dans la rainure ou sous la nervure par l'encoche 60 pour soulever légèrement la paroi supérieure 34 et déverrouiller la partie de verrouillage 58 du support 48.

L'exemple illustré sur les figures 10 et 11 diffère de celui des figures 1 à 4 en ce que la pince 30 s'étend à partir du bras 5 et le support 48 s'étend à partir de la recharge 20.

De la même manière que précédemment, l'une des parois 32 ou 34 peut comporter un organe de verrouillage coopérant avec un organe de verrouillage complémentaire du support 48 et/ou la recharge 20 peut comporter une languette 50.

L'invention n'est pas limitée aux exemples de réalisation qui viennent d'être décrits, et l'on peut combiner entre elles les caractéristiques des différents exemples, au sein de variantes non illustrées.

L'expression « comportant un » doit être comprise comme étant synonyme de « comprenant au moins un », sauf si le contraire est spécifié.

## Revendications

1. Dispositif de traitement de la chevelure, comportant :
- un premier (5) et un deuxième bras (6) reliés entre eux par une articulation (8) et mobiles l'un relativement à l'autre entre une configuration rapprochée de traitement de la chevelure et une configuration écartée d'engagement entre eux de cheveux à traiter, l'articulation s'étendant selon un axe d'articulation (Y), et
- une recharge (20) amovible comportant
• un corps présentant un logement (22), et
• un organe d'application (26) d'un produit cosmétique reçu dans le logement (22),
la recharge (20) comportant au moins un premier moyen de montage (27) coopérant avec au moins un deuxième moyen de montage (29) du premier bras (5), de telle sorte que l'assemblage du premier et deuxième moyen de montage (27, 29) se fasse par un mouvement du premier moyen de montage (27), selon un axe (Y) sensiblement parallèle à l'axe (Y) de l'articulation (8), relativement au deuxième moyen de montage (29)
l'un du premier moyen de montage (27) et du deuxième moyen de montage (29) comportant deux parois (32, 34) se faisant face qui viennent enserrer entre elles un support (48) de l'autre du premier moyen de montage (27) et du deuxième moyen de montage (29).

2. Dispositif selon la revendication 1, le deuxième moyen de montage (29) présentant au moins une surface, de préférence au moins deux surfaces coopérant par encliquetage et/ou friction avec une surface correspondante du premier moyen de montage (27).

3. Dispositif selon la revendication 1 ou 2, le premier moyen de montage (27) comportant deux parois (32, 34) se faisant face qui viennent enserrer entre elles un support (48) du deuxième moyen de montage (29).

4. Dispositif selon l'une quelconque des revendications précédentes, les deux parois (32, 34) étant sensiblement parallèles, par exemple espacées l'une de l'autre d'une distance e comprise entre 0,5 mm et 10 mm, mieux entre 1 mm et 5 mm.

5. Dispositif selon l'une quelconque des revendications précédentes, le premier moyen de montage (27) comportant un organe de verrouillage (52 ; 54) s'encliquetant avec un organe de verrouillage complémentaire (54 ; 52) du deuxième moyen de montage (29).

6. Dispositif selon l'une quelconque des revendications précédentes, l'une au moins des parois (32, 34) comportant au moins une partie de guidage (56) assurant la reprise de l'effort mécanique et au moins une partie de verrouillage (58) empêchant le détachement de la recharge (20), la partie de verrouillage (58) comportant notamment au moins un relief de verrouillage (52) coopérant avec un relief complémentaire (54) du support (48).

7. Dispositif selon la revendication 6, le premier bras (5) ou la recharge (20) qui porte le support (48) comportant au moins une encoche de déverrouillage (60) manuel de la partie de verrouillage (58).

8. Dispositif selon l'une quelconque des revendications précédentes, le support (48) étant d'une épaisseur constante *d* sensiblement égale à la distance *e* entre les deux parois (32, 34).

9. Dispositif selon l'une quelconque des revendications précédentes, le premier moyen de montage (27) étant de même longueur que le deuxième moyen de montage (29) et/ou s'étendant sur une longueur sensiblement égale à la longueur de la recharge (20).

10. Dispositif selon l'une quelconque des revendications précédentes, le premier moyen de montage (27) ayant une largeur / comprise entre 0,5 mm et 50 mm, mieux entre 2 mm et 30 mm.

11. Dispositif selon l'une quelconque des revendications précédentes, le deuxième moyen de montage (29) ayant une largeur sensiblement égale ou supérieure à celle du premier moyen de montage (27).

12. Dispositif selon l'une quelconque des revendications précédentes, le logement (22) de l'organe d'application (26) étant orienté vers le deuxième bras (6).

13. Dispositif selon l'une quelconque des revendications précédentes, le premier bras (5) comportant un renfoncement (40), notamment un renfoncement (40) délimité par deux surfaces opposées (42, 44) et un fond (46), dans lequel est reçu la recharge (20), la recharge (20) s'étendant notamment entre les deux surfaces (42, 44) opposées et venant en butée contre le fond (46) et étant, de préférence, de longueur *L* sensiblement égale à la longueur du renfoncement (40), et dans lequel s'étendent le premier et le deuxième moyen de montage (27, 28), le premier ou le deuxième moyen de montage (27 ; 28) s'étendant notamment sensiblement sur toute la longueur du renfoncement (40), de préférence entre les deux surfaces opposées (42, 44) de ce dernier.

14. Dispositif selon l'une quelconque des revendications précédentes, la recharge (20) comportant une languette (50) s'étendant le long d'une surface de la recharge (20) orientée vers l'extérieur du dispositif lorsque la recharge est montée sur le premier bras (5).

15. Recharge (20) d'un dispositif de traitement de la chevelure selon l'une quelconque des revendications précédentes.

## Patentansprüche

1. Vorrichtung zur Haarbehandlung, umfassend:
- einen ersten (5) und einen zweiten Arm (6), die miteinander durch ein Gelenk (8) verbunden sind und relativ zueinander zwischen einer angenäherten Konfiguration der Haarbehandlung und einer entfernten Konfiguration des Eingriffs zwischen sich der zu behandelnden Haare beweglich sind, wobei sich das Gelenk entlang einer Gelenkachse (Y) erstreckt, und
- eine abnehmbare Nachfüllung (20), umfassend
• einen Körper, der eine Aufnahme (22) aufweist, und
• ein Auftragorgan (26) eines kosmetischen Produkts, das in der Aufnahme (22) aufgenommen ist,
wobei die Nachfüllung (20) mindestens ein erstes Montagemittel (27) umfasst, das mit mindestens einem zweiten Montagemittel (29) des ersten Arms (5) zusammenwirkt, sodass das Zusammenfügen des ersten und zweiten Montagemittels (27, 29) durch eine Bewegung des ersten Montagemittels (27) entlang einer Achse (Y), die im Wesentlichen parallel zur Achse (Y) des Gelenks (8) ist, relativ zum zweiten Montagemittel (29) erfolgt,
wobei eines des ersten Montagemittels (27) und des zweiten Montagemittels (29) zwei einander zugewandte Wände (32, 34) umfasst, die zwischen sich einen Träger (48) des anderen des ersten Montagemittels (27) und des zweiten Montagemittels (29) einklemmen.

2. Vorrichtung nach Anspruch 1, wobei das zweite Montagemittel (29) mindestens eine Fläche, bevorzugt mindestens zwei Flächen aufweist, die durch Einrasten und/oder Reibung mit einer entsprechenden Fläche des ersten Montagemittels (27) zusammenwirken.

3. Vorrichtung nach Anspruch 1 oder 2, wobei das erste Montagemittel (27) zwei einander zugewandte Wände (32, 34) umfasst, die zwischen sich einen Träger (48) des zweiten Montagemittels (29) einklemmen.

4. Vorrichtung nach einem der vorhergehenden Ansprüche, wobei die zwei Wände (32, 34) im Wesentlichen parallel sind, zum Beispiel voneinander um einen Abstand *e* zwischen 0,5 mm und 10 mm, besser zwischen 1 mm und 5 mm beabstandet sind.

5. Vorrichtung nach einem der vorhergehenden Ansprüche, wobei das erste Montagemittel (27) ein Verriegelungsorgan (52; 54) umfasst, das mit einem komplementären Verriegelungsorgan (54; 52) des zweiten Montagemittels (29) verrastet.

6. Vorrichtung nach einem der vorhergehenden Ansprüche, wobei mindestens eine der Wände (32, 34) mindestens einen Führungsteil (56), der die Aufnahme der mechanischen Belastung sicherstellt, und mindestens einen Verriegelungsteil (58), der das Lösen der Nachfüllung (20) verhindert, umfasst, wobei der Verriegelungsteil (58) insbesondere mindestens ein Verriegelungsrelief (52) umfasst, das mit einem komplementären Relief (54) des Trägers (48) zusammenwirkt.

7. Vorrichtung nach Anspruch 6, wobei der erste Arm (5) oder die Nachfüllung (20), der/die den Träger (48) trägt, mindestens eine manuelle Entriegelungskerbe (60) des Verriegelungsteils (58) umfasst.

8. Vorrichtung nach einem der vorhergehenden Ansprüche, wobei der Träger (48) von einer konstanten Dicke *d* ist, die im Wesentlichen gleich dem Abstand *e* zwischen den zwei Wänden (32, 34) ist.

9. Vorrichtung nach einem der vorhergehenden Ansprüche, wobei das erste Montagemittel (27) von der gleichen Länge wie das zweite Montagemittel (29) ist und/oder sich über eine Länge, die im Wesentlichen gleich der Länge der Nachfüllung (20) ist, erstreckt.

10. Vorrichtung nach einem der vorhergehenden Ansprüche, wobei das erste Montagemittel (27) eine Breite *l* zwischen 0,5 mm und 50 mm, besser zwischen 2 mm und 30 mm hat.

11. Vorrichtung nach einem der vorhergehenden Ansprüche, wobei das zweite Montagemittel (29) eine Breite, die im Wesentlichen gleich oder größer als die des ersten Montagemittels (27) ist, hat.

12. Vorrichtung nach einem der vorhergehenden Ansprüche, wobei die Aufnahme (22) des Auftragorgans (26) zum zweiten Arm (6) gerichtet ist.

13. Vorrichtung nach einem der vorhergehenden Ansprüche, wobei der erste Arm (5) eine Vertiefung (40), insbesondere eine Vertiefung (40), die durch zwei gegenüberliegende Flächen (42, 44) und einen Boden (46) begrenzt ist, umfasst, in der die Nachfüllung (20) aufgenommen wird, wobei sich die Nachfüllung (20) insbesondere zwischen den zwei gegenüberliegenden Flächen (42, 44) erstreckt und an dem Boden (46) anliegt und bevorzugt von einer Länge *L*, die im Wesentlichen gleich der Länge der Vertiefung (40) ist, ist, und in der sich das erste und das zweite Montagemittel (27, 28) erstrecken, wobei sich das erste oder das zweite Montagemittel (27; 28) insbesondere im Wesentlichen über die ganze Länge der Vertiefung (40), bevorzugt zwischen den zwei gegenüberliegenden Flächen (42, 44) der Letzteren erstrecken.

14. Vorrichtung nach einem der vorhergehenden Ansprüche, wobei die Nachfüllung (20) eine Lasche (50) umfasst, die sich entlang einer Fläche der Nachfüllung (20) erstreckt und zur Außenseite der Vorrichtung gerichtet ist, wenn die Nachfüllung am ersten Arm (5) montiert wird.

15. Nachfüllung (20) einer Vorrichtung zur Haarbehandlung nach einem der vorhergehenden Ansprüche.

## Claims

1. A device for treating the hair, comprising:
- a first arm (5) and a second arm (6) that are connected together by a joint (8) and are able to move relative to one another between a closed configuration for treating the hair and a spread configuration for engaging hair to be treated between said arms, the joint extending along a joint axis (Y),
- a removable refill (20) comprising
• a body having a housing (22), and
• a member (26) for applying a cosmetic product received in the housing (22),
the refill (20) comprising at least a first mounting means (27) interacting with at least a second mounting means (29) of the first arm (5), such that the first and second mounting means (27, 29) are assembled by a movement of the first mounting means (27), along an axis (Y) substantially parallel to the axis (Y) of the joint (8), relative to the second mounting means (29), one of the first mounting means (27) and of the second mounting means (29) comprising two facing walls (32, 34) that between them enclose a support (48) of the other of the first mounting means (27) and of the second mounting means (29).

2. The device as claimed in claim 1, the second mounting means (29) having at least one surface, preferably at least two surfaces, interacting by snap-fitting and/or friction with a corresponding surface of the first mounting means (27).

3. The device as claimed in claim 1 or 2, the first mounting means (27) comprising two facing walls (32, 34) that between them enclose a support (48) of the second mounting means (29).

4. The device as claimed in any one of the preceding claims, the two walls (32, 34) being substantially parallel, for example spaced apart by a distance e of between 0.5 mm and 10 mm, better still between 1 mm and 5 mm.

5. The device as claimed in any one of the preceding claims, the first mounting means (27) comprising a locking member (52; 54) snap-fitting with a complementary locking member (54; 52) of the second mounting means (29).

6. The device as claimed in any one of the preceding claims, at least one of the walls (32, 34) comprising at least one guide part (56) taking up mechanical stress and at least one locking part (58) preventing detachment of the refill (20), the locking part (58) comprising in particular at least one locking relief (52) interacting with a complementary relief (54) of the support (48).

7. The device as claimed in claim 6, the first arm (5) or the refill (20) that carries the support (48) comprising at least one notch (60) for manually unlocking the locking part (58).

8. The device as claimed in any one of the preceding claims, the support (48) being of a constant thickness d substantially equal to the distance e between the two walls (32, 34).

9. The device as claimed in any one of the preceding claims, the first mounting means (27) being the same length as the second mounting means (29) and/or extending over a length substantially equal to the length of the refill (20) .

10. The device as claimed in any one of the preceding claims, the first mounting means (27) having a width *l* of between 0.5 mm and 50 mm, better still between 2 mm and 30 mm.

11. The device as claimed in any one of the preceding claims, the second mounting means (29) having a width substantially equal to or greater than that of the first mounting means (27).

12. The device as claimed in any one of the preceding claims, the housing (22) of the application member (26) being oriented toward the second arm (6).

13. The device as claimed in any one of the preceding claims, the first arm (5) comprising a recess (40), in particular a recess (40) delimited by two opposite surfaces (42, 44) and a bottom (46), which receives the refill (20), the refill (20) extending in particular between the two opposite surfaces (42, 44) and abutting against the bottom (46) and preferably being of length L substantially equal to the length of the recess (40), and in which the first and the second mounting means (27, 28) extend, the first or the second mounting means (27; 28) extending in particular substantially over the entire length of the recess (40), preferably between the two opposite surfaces (42, 44) of the latter.

14. The device as claimed in any one of the preceding claims, the refill (20) comprising a tongue (50) extending along a surface of the refill (20) oriented toward the exterior of the device when the refill is mounted on the first arm (5).

15. A refill (20) of a device for treating the hair as claimed in any one of the preceding claims.
